# EUROPÄISCHE PATENTANMELDUNG

(11) **EP 4 455 442 A2**
(43) Veröffentlichungstag der Anmeldung: **30.10.2024**
(21) Anmeldenummer: 24171652.1
(22) Anmeldetag: 22.04.2024
(51) Int. Cl.: E06B 9/264, E06B 3/66, E06B 9/24

(54) **ISOLIERGLASANORDNUNG MIT INTERGRIERTEM SOLARPANEL**

(30) Priorität: 28.04.2023 DE 102023111089
(71) Anmelder: Küster Holding GmbH, 35630 Ehringshausen (DE)
(72) Erfinder: SCHMIDT, Thomas, 35630 Ehringshausen (DE); ENGEL, Rene, 35614 Aßlar (DE); SCHÜLLER, Florian, 35792 Löhnberg (DE); KORNRUMPF, Christian, 35649 Bischoffen (DE)
(74) Vertreter: Weckenbrock, Matthias

(57) **Zusammenfassung**

Die Erfindung betrifft eine Isolierglasanordnung (2) mit einer inneren Verglasung (6) und einer im Abstand davon angeordneten äußeren Verglasung (10), wobei zwischen innerer Verglasung (6) und der äußeren Verglasung (10) ein Randverbund (22) angeordnet ist, welcher die Breite eines vorzugsweise hermetisch abgedichteten, Zwischenraums (18) zwischen der inneren Verglasung (6) und der äußeren Verglasung (10) definiert,
und mit einem Rahmen (14), welcher beide Verglasungen (6, 10) von außen umfasst, und mit wenigstens einem Solarpanel (30, 34),
dadurch gekennzeichnet, wobei das jeweilige Solarpanel (30, 34) in dem Zwischenraum (18) zwischen der inneren Verglasung (6) und der äußeren Verglasung (10) angeordnet ist.

## Beschreibung

Die Erfindung betrifft eine Isolierglasanordnung nach dem Oberbegriff des Anspruchs 1.

Derartige sogenannte Verbundfenster oder Verbundtüren bzw. Schiebetüren sind allgemein bekannt und im Einsatz. Dabei kann als innere Verglasung eine einfache Glasscheibe und als äußere Verglasung ebenfalls eine einfache Glasscheibe zum Einsatz kommen. Verbundfenster haben aufgrund des zwischen den Gläsern bestehenden größeren Luftzwischenraums generell gute Schalldämmungs- und Wärmedämmungseigenschaften.

Solche Isolierglasanordnungen können auch Photovoltaik-Module aufweisen. So ist aus der EP 1 428 265 B1 eine Photovoltaik-Isolierverglasung, umfassend eine mehrschichtige Verglasung mit einem Photovoltaik-Modul, bekannt. Eine Scheibe bildet dabei die äußere Abdeckung eines Photovoltaik-Moduls, und eine innere Abdeckung wird durch eine weitere Scheibe gebildet. Zwischen zwei Scheiben sind Solarzellen angeordnet.

Die WO 2010/136917 A1 offenbart ein elektrisch betreibbares Rollo für Licht- oder Sonnenschutz vor Fenstern oder Glastüren, welches einen auf eine Wickelwalze aufwickelbaren bzw. ausfahrbaren Schutzvorhang umfasst. Für eine Selbstversorgung des Rollos mit Strom sind Solarzellen und mindestens ein Akku vorgesehen.

Aus der WO 2021/001699 A1 ist eine Isolierverglasung mit Solarmodulen bekannt.

Die WO 2021/044226 A1 beschreibt eine Isolierverglasung mit zwei parallel angeordneten Scheiben und einer Energieversorgung mit Solarpanelen.

Nachteilig bei bekannten Isolierverglasungen mit Solarpanelen bzw. Photovoltaik-Modulen ist, dass ihre Anbringung außerhalb der Isolierglasanordnung aufwändig ist, und dass das Solarpanel der Witterung ausgesetzt ist, was sich negativ auf die Leistung auswirken kann

Ausgehend von den zuvor beschriebenen Nachteilen liegt der Erfindung die Aufgabe zugrunde, eine Isolierglasanordnung mit verbesserter Installation von Solarpanelen bereitzustellen.

Diese Aufgabe wird gelöst mit einer Isolierglasanordnung nach Anspruch 1. Die Erfindung betrifft eine Isolierglasanordnung mit einer inneren Verglasung und einer im Abstand davon angeordneten äußeren Verglasung, wobei zwischen innerer Verglasung und der äußeren Verglasung ein Randverbund angeordnet ist, welcher die Breite eines vorzugsweise hermetisch abgedichteten, Zwischenraums zwischen der inneren Verglasung und der äußeren Verglasung definiert, und mit einem Rahmen, welcher beide Verglasungen von außen umfasst, und mit wenigstens einem Solarpanel, wobei das jeweilige Solarpanel dem Zwischenraum zwischen der inneren Verglasung und der äußeren Verglasung angeordnet ist.

Vorteilhafterweise ist wenigstens ein Solarpanel an der Innenseite der äußeren Verglasung befestigt. Das Solarpanel kann dabei Teil des Rahmens sein bzw. in diesem angeordnet sein oder auf die Scheibe bzw. Verglasung geklebt sein. Der Vorteil der Anordnung im Rahmen ist, dass das Solarpanel im Scheibenzwischenraum vor äußeren Einflüssen gut geschützt ist. Die äußerste Schicht eines Solarpanels besteht aus einer Kunststoff- oder Glasscheibe. Bei einer derartigen Anbringung im Rahmen oder an der Fensterglasscheibe wird diese nicht benötigt, da das Solarpanel durch die Fensterglasscheibe geschützt ist. Auf diese Weise ersetzt der Scheibenaufbau der Isolierglasanordnung den herkömmlichen Rahmenaufbau eines Solarpanels.

Bevorzugt ist wenigstens ein Solarpanel auf dem Randverbund, insbesondere der unteren Seite des Randverbundes, angebracht. Es können auch mehrere Solarpanele auf dem Randverbund vorgesehen sein. Das jeweilige Solarpanel kann auch auf einem seitlichen Rand des Randverbunds angeordnet sein. Da der komplette untere Bereich eines Fensters die meiste Zeit der Sonneneinstrahlung ausgesetzt ist, ist die Anordnung des Solarpanels an der unteren Seite des Randverbunds besonders bevorzugt.

In einer bevorzugten Ausführung ist in einer in dem Rahmen gebildeten Akkukammer ein mit dem jeweiligen Solarpanel elektrisch verbundener Akku angeordnet. Der Akku dient bevorzugt als Energieversorgung für eine in der Isolierglasanordnung installierte Rolloeinheit bzw. dessen Antriebseinheit. Auf diese Weise kann der Akku mit Hilfe der Solarpanele aufgeladen werden und ein externes Aufladen des Akkus entfällt.

Der Akku ist vorteilhafterweise austauschbar in der Akkukammer angeordnet. Auf diese Weise kann er, insbesondere bei alterungsbedingten abnehmenden Ladekapazitäten oder Fehlfunktionen, einfach gewechselt werden.

In einer bevorzugten Ausführung umfasst die Isolierglasanordnung eine Rolloeinheit mit einem integrierten motorisch angetriebenen Sonnenschutz-oder Verdunkelungsbehang, wobei auf einer drehbaren Achse eine Wickelwelle mit dem daran befestigten auf- und abwickelbaren Behang angeordnet ist. Das freie Ende des Behangs ist mit einem Querbarren verbunden, welcher mit seinen beiden Enden mit jeweils einem Mitnehmer verbunden ist, die über wenigstens eine Antriebskette mit der drehbaren Wickelwelle für eine synchrone Bewegung gekoppelt sind. Eine elektromotorische Antriebseinheit bewirkt das Drehen der die Wickelwelle antreibenden Achse und den gleichzeitigen Vorschub des Querbarrens in der einen oder anderen Richtung.

Der Querbarren weist dabei bevorzugt ein im Wesentlichen U-förmiges Profil zum Aufnehmen des Behangs auf, wobei das freie Ende des Behangs bei der Montage in ein Aufnahmemittel aufnehmbar, insbesondere einklemmbar ist.

In einer bevorzugten Ausführungsform umfasst die Isolierglasanordnung eine Wasserableitvorrichtung zur Ableitung von in die Isolierglasanordnung eingetretenem Wasser. Insbesondere bei Starkregen kann aufgrund von eindringendem Regenwasser zu Stauwasser, welches nicht mit den herkömmlichen Dichtungen abgeleitet werden, in der Isolierglasanordnung kommen. Mit der Wasserableitvorrichtung wird hierbei eine zusätzliche Ablaufmöglichkeit geschaffen.

Die Wasserableitvorrichtung weist bevorzugt wenigstens einen im Rahmen gebildeten Ablaufkanal zur Abführung von Wasser nach außen auf. Der wenigstens eine Ablaufkanal ist vorzugsweise mit der Akkukammer verbunden, sodass Wasser aus der Akkukammer abfließen kann, wodurch eine Beschädigung des Akkus aufgrund von Wasserkontakt vermieden werden kann. Der Begriff "nach außen" bezieht sich auf die Isolierglasanordnung, sodass das Wasser diese verlässt und in die Umgebung abfließt.

Der Ablaufkanal umfasst vorzugsweise eine Anzahl von strömungsmäßig miteinander verbundenen Öffnungen. Das in die Isolierglasanordnung eingetretene Wasser kann durch die mindestens eine Öffnung austreten und abfließen.

Die elektromotorische Antriebseinheit weist bevorzugt einen Stecker auf, wobei die Wasserableitvorrichtung eine Abschirmung für den Stecker umfasst, welche den Stecker zur Ableitung von Wasser zumindest teilweise umgibt.

Im montierten und anwendungsgemäßen Zustand der Isolierglasanordnung sind bevorzugt die Oberseite und zumindest teilweise die Seiten des Steckers von der Abschirmung umgeben. Auf diese Weise wird sichergestellt, dass heruntertropfendes Wasser nicht den Stecker berührt. Die Abschirmung steht bevorzugt in lateraler Richtung des Steckers über diesen hervor, um den Kontakt mit Wasser noch zuverlässiger zu verhindern.

Zum Schutz der Elektronik/Akku und des Steckers wird somit eine zusätzliche Wasserableitvorrichtung vorgesehen, welche im Bereich des Steckers durch eine Abschirmung das dort ankommende Wasser umleitet. Sie kann, wie oben beschrieben, auch einen Ablauf umfassen, sodass in den vertieften Bereichen, z.B. die Aufnahme des Akkus, keine Wasseransammlung / Stauwasser erfolgen kann.

Der Akku ist bevorzugt mit der Antriebseinheit verbunden und dient ihr als Energiequelle. Dadurch ist ein Anschluss der Isolierglasanordnung an eine externe Energiequelle nicht notwendig, wodurch die Installation der Isolierglasanordnung vereinfacht wird. Durch die Verwendung der Solarpanele der Isolierglasanordnung wird Energie gespart, da sich die Isolierglasanordnung aufgrund des Sonnenlichtes, welches die Solarpanele der Isolierglasanordnung erreicht, gewissermaßen selbst mit Energie versorgt.

Vorteilhafterweise ist beiderseits des Behangs eine Antriebskette angeordnet, welche jeweils über drehfest auf der Achse der Wickelwelle sitzende Kugelketten- oder Zahnriemenräder und über ebenfalls als Kugelketten- oder Zahnriemenräder ausgebildete von der Achse der Wickelwelle entfernt angeordnete Umlenkrollen geführt sind. Statt einer Antriebskette kann vorteilhafterweise auch ein Zahnriemen oder an anderes Zugmittel verwendet werden.

Im Zwischenraum bzw. Scheibenzwischenraum zwischen der inneren und äußeren Verglasung ist bevorzugt Trocknungsmittel, insbesondere ein Silicagel und/oder Zeolithe aufweisenden Trocknungsmittel, vorgesehen, wodurch eine "Warme Kante" realisiert werden kann.

Die Erfindung betrifft auch eine Isolierglasanordnung mit einer inneren Verglasung und einer im Abstand davon angeordneten äußeren Verglasung, wobei zwischen innerer Verglasung und der äußeren Verglasung ein Randverbund angeordnet ist, welcher die Breite eines, vorzugsweise hermetisch abgedichteten, Zwischenraums zwischen der inneren Verglasung und der äußeren Verglasung definiert, und mit einem Rahmen, welcher beide Verglasungen von außen umfasst, weiterhin umfassend eine Rolloeinheit mit einem integrierten motorisch angetriebenen Sonnenschutz- oder Verdunkelungsbehang, wobei
- auf einer drehbaren Achse eine Wickelwelle mit dem daran befestigten auf- und abwickelbaren Behang angeordnet ist,
- das freie Ende des Behangs mit einem Querbarren verbunden ist,
- der Querbarren mit seinen beiden Enden mit jeweils einem Mitnehmer verbunden ist, die über wenigstens eine Antriebskette mit der drehbaren Wickelwelle für eine synchrone Bewegung gekoppelt sind,
- eine elektromotorische Antriebseinheit das Drehen der die Wickelwelle antreibenden Achse und den gleichzeitigen Vorschub des Querbarrens in der einen oder anderen Richtung bewirkt,
und wobei in einer in dem Rahmen gebildeten Akkukammer wenigstens ein mit dem jeweiligen Solarpanel elektrisch verbundener Akku angeordnet ist, und wobei die Isolierglasanordnung eine Wasserableitvorrichtung zur Ableitung von in die Isolierglasanordnung eingetretenem Wasser umfasst.

Die Wasserableitvorrichtung weist bevorzugt wenigstens einen im Randverbund und/oder im Rahmen gebildeten Ablaufkanal zur Abführung von Wasser nach außen auf.

Der Ablaufkanal umfasst vorzugsweise eine Anzahl von strömungsmäßig miteinander verbundenen Öffnungen.

Die elektromotorische Antriebseinheit weist bevorzugt einen Stecker auf, wobei die Wasserableitvorrichtung eine Abschirmung für den Stecker umfasst, welche den Stecker zur Ableitung von Wasser zumindest teilweise umgibt.

Die Erfindung betrifft somit eine Isolierglasanordnung mit einer inneren Verglasung und einer im Abstand davon angeordneten äußeren Verglasung und mit einem in dem, vorzugsweise hermetisch abgedichteten Scheibenzwischenraum integrierten motorisch angetriebenen Sonnenschutz oder Verdunkelungsbehang. Um das im hermetisch versiegelten Scheibenzwischenraum eingeschlossene Luft- oder Gasvolumen zu entfeuchten und ein Beschlagen der inneren Scheibenoberflächen zu verhindern, muss in den Scheibenzwischenraum üblicherweise im Abstandshalter Trocknungsmittel mit eingebracht werden.

Die Bedienung der Isolierglasanordnung kann vorteilhafterweise mittels einer kabellosen Signalübertragungseinrichtung erfolgen, welche mit einer Steuereinrichtung der Isolierglasanordnung verbunden ist. Dadurch wird die Elektronik der Isolierglasanordnung modular aufgebaut.

Die Isolierglasanordnung kann eine an einer Verglasung der Isolierglasanordnung angeordnete Sensorfläche für eine berührungslose Bedienung und/oder eine kapazitive Sensorfläche aufweisen. Durch eine durchsichtige, an der Scheibe angebrachte Sensorfläche wird die berührungslose Gestensteuerung des Rollos ermöglicht. Durch eine durchsichtige, an der Scheibe angebrachte Sensorfläche wird eine kapazitive Touch-Bedienung des Rollos ermöglicht.

Der Begriff "Solarpanel" steht im Rahmen dieser Anmeldung synonym für die Begriffe "photovoltaische Zelle", "Photovoltaik-Modul", "Solarzelle", "Solarelement".

Soweit bei der Beschreibung der vorliegenden Erfindung von "abwärts" bzw. "aufwärts" die Rede ist, sollen damit die Bewegungsrichtungen gemeint sein, die bei senkrechtem oder nur wenig geneigtem Einbau dem normalen Sprachgebrauch entsprechen. Äquivalent werden die Begriffe "oben" und "unten" verwendet. Darüber hinaus ist jedoch auch ein waagrechter Einbau der erfindungsgemäßen Isolierglasanordnung möglich. In diesem Fall verlieren die Begriffe "aufwärts" bzw. "abwärts" ihre ursprüngliche Bedeutung und sind sinngemäß zu verstehen.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Dabei zeigen zum Teil schematisch:
- Figur 1: eine Isolierglasanordnung in einer bevorzugten Ausführungsform in einer perspektivischen Darstellung,
- Figur 2: die Isolierglasanordnung gemäß Figur 1 in einer weiteren perspektivischen Darstellung,
- Figur 3: die Isolierglasanordnung gemäß Figur 1 in einer weiteren perspektivischen Darstellung mit Teilen auf der Seite entfernt,
- Figur 4: die Isolierglasanordnung gemäß Figur 1 in einer Explosionsdarstellung,
- Figur 5: einen Ausschnitt einer Isolierglasanordnung in einer bevorzugten Ausführungsform in einem Schnitt,
- Figur 6: eine Ausschnittsvergrößerung aus Figur 5,
- Figur 7: eine Isolierglasanordnung in einer Frontalansicht und
- Figur 8: die Isolierglasanordnung gemäß Figur 7 in einer perspektivischen Darstellung.

Gleiche oder gleichwirkende Bauteile werden in den nachfolgend dargestellten Figuren der Zeichnung anhand einer Ausführungsform mit Bezugszeichen versehen, um die Lesbarkeit zu verbessern.

Eine in der Figur 1 dargestellte Isolierglasanordnung 2 umfasst eine innere Verglasung 6 und eine in einem definierten Abstand davon angeordnete äußere Verglasung 10 sowie einen Rahmen 14, welcher beide Verglasungen 6, 10 von außen umfasst. Zwischen den beiden Verglasungen 6, 10 ist ein hermetisch abgedichteter Zwischenraum 18 gebildet. Im Zwischenraum 18 ist ein Randverbund 22 angeordnet, welcher eine sogenannte "Warme Kante" 26 bildet. Dazu ist der Randverbund 22 aus Aluminium oder Kunststoff gebildet.

In dem Zwischenraum 18 ist ein erstes Solarpanel 30 angeordnet. Das Solarpanel 30 ist an der äußeren Verglasung 10 befestigt, insbesondere verbunden/verklebt.

Ein zweites Solarpanel 34 ist auf dem Randverbund 22 in einem unteren Bereich auf der "Warmen Kante" 26 befestigt, insbesondere verbunden/verklebt. Abhängig vom Einbauort des Fensters ist z.B. bei einem Dachfenster die Position des Solarpanels 30, 34 im oberen Bereich des Fensters bevorzugt, und bei einem senkrecht eingebauten Fenster ist die bevorzugte Position unten im Fensterrahmen.

Wie in Figur 2 zu erkennen ist, ist im Rahmen 14 eine Akkukammer 38 ausgebildet, in der ein Akku 42 angeordnet ist. Der Akku 42 ist dabei austauschbar angeordnet. Bevorzugt ist dabei in der Akkukammer 38 ein Einschub oder eine Box bzw. Halterung für den Akku 42 vorgesehen. Weiterhin wird die Akkukammer 38 bevorzugt von einer Blende verschlossen, welche bevorzugt mit zwei Schrauben oder einer Verclipsung am Rahmen 14 befestigt ist. Im Randverbund 22 sind bevorzugt die Kabel bzw. elektrischen Leitungen verlegt, welche die Solarpanele 30, 34 mit dem Akku 42 verbinden, welcher als Energiequelle für den Wickelantrieb fungiert.

In der Figur 3 ist die Isolierglasanordnung 2 mit einem seitlichen Schnitt dargestellt. Erkennbar sind eine Wickelwelle 62 und eine Umlenkrolle 66, die Teil einer Rolloeinheit 50 sind (siehe Figur 4). Die Wickelwelle 62 ist an einem in dem Zwischenraum 14 fixierten Halter drehbar gehalten. Durch Drehung der Wickelwelle 62 kann ein Behang in dem Zwischenraum 14 zwischen der inneren Verglasung 6 und der äußeren Verglasung 10 verfahren werden.

Die Wickelwelle 62 ist dabei in Montagesolllage im oberen Endbereich der Isolierglasanordnung 2 angeordnet. Der Behang kann durch Betätigung der Wickelwelle 62 aus einer oberen Freigabeposition in eine untere Position verstellt werden, in der er vollständig nach unten abgesenkt ist. Weiterhin ist in der Figur 3 ein Querbarren 78 erkennbar, mit welchem das freie Ende des Behangs verbunden ist.

In Figur 4 ist die Isolierglasanordnung 2 in einer Explosionszeichnung dargestellt. In dieser Darstellung ist die Rolloeinheit 50 mit einem integrierten motorisch angetriebenen Sonnenschutz- oder Verdunkelungsbehang (in der Figur 4 in eingefahrener Position dargestellt) erkennbar. Die Rolloeinheit 50 umfasst eine Antriebseinheit 46, eine Getriebeeinheit 54 sowie die Wickelwelle 62 und die Umlenkrolle 66 sowie zwei Antriebsketten 58, welche als Zugorgane dienen, wodurch ein Kettenantrieb gebildet wird.

Ein freies Ende des Behangs ist vorzugsweise mit einem Querbarren verbunden, welcher mit seinen beiden Enden jeweils mit einem Mitnehmer verbunden ist. Die Mitnehmer sind über die Antriebskette 58 mit der drehbaren Wickelwelle 62 für eine synchrone Bewegung gekoppelt.

Die Antriebseinheit 46 umfasst einen Elektromotor zum Drehen einer die Wickelwelle 63 antreibenden Achse und den gleichzeitigen Vorschub des Querbarrens in der einen oder der anderen Richtung.

Die Antriebsketten 58 sind als Endloskettentriebe gebildet, welche bevorzugt über drehfest auf der Achse der Wickelwelle 62 sitzende Kugelketten- oder Zahnriemenräder und über ebenfalls als Kugelketten- oder Zahnriemenräder ausgebildete Umlenkrollen 66 geführt sind.

In Figur 4 sind weiterhin eine Dichtung 70 für die innere Verglasung 6 und eine Dichtung 74 für die äußere Verglasung 10 dargestellt.

Die Bedienung für die Bewegung des Behangs der Isolierglasanordnung 2 kann mittels einer kabellosen Signalübertragungseinrichtung erfolgen, welche mit einer Steuereinrichtung der Isolierglasanordnung 2 verbunden ist. Diese auch Luftschnittstelle genannte kabellose

Signalübertragungseinrichtung kann beispielsweise eine WiFi- oder Bluetooth- oder Zigbee-Schnittstelle sein. Als zentrales Bedienelement für die Anordnung kann ein Smartphone / Tablet oder sonstiges Bedienkonzept für Smart-Home Komponenten vorgesehen sein. Hierzu kann eine an einer Verglasung 6, 10 der Isolierglasanordnung 2 angeordnete Sensorfläche für eine berührungslose Bedienung und/oder eine kapazitive Sensorfläche vorgesehen sein.

Die Stromversorgung der Isolierglasanordnung 2 erfolgt mittels des Akkus 42, also einer wiederaufladbaren Batterie. Der Akku 42 wird mit Hilfe der Solarpanele 30, 34 bzw. Solarmodule aufgeladen. Es ist möglich, dass der Akku 42 darüber hinaus mittels eines induktiven Ladesystems kontaktlos aufladbar ist. Dies kann bei geschlossenem oder gekipptem Fenster erfolgen, da dann der Fensterrahmen bzw. Rahmen 14, welche eine bestromte Ladespule enthalten kann und die akkuseitige Ladespule, welche im Fensterflügel bzw. der Isolierglasanordnung 2 angeordnet sein kann, nahe genug beieinander sind bzw. Berührungskontakt haben.

In Figur 5 ist ausschnittsweise in einem Schnitt eine Isolierglasanordnung 2 schematisch dargestellt, welche einen Rahmen 14, einen Randverbund 22 und eine innere Verglasung 6 (nicht dargestellt) und eine äußere Verglasung 10 aufweist. Ein Ausschnitt 92 aus Figur 5 ist in Figur 6 vergrößert dargestellt.

Die Isolierglasanordnung 2 kann insbesondere eine Rolloeinheit 50 und ein Solarpanel 30 wie die in Figur 1 dargestellte Isolierglasanordnung 2 aufweisen. Unter der Umlenkrolle 66 ist ein Stecker 56 der Antriebseinheit 46 (nicht dargestellt) sichtbar.

Die Isolierglasanordnung 2 weist zum Schutze von elektronischen Bauteilen eine Wasserableitvorrichtung 40 auf. Die Wasserableitvorrichtung 40 umfasst eine Abschirmung 52 für den Stecker 56. Die Abschirmung 52 hat einen im Wesentlichen C-förmigen Querschnitt und deckt den Stecker im anwendungsgemäßen Zustand der Isolierglasanordnung 2 (oben in der Figur ist auch oben im anwendungsgemäßen Zustand), wie er in Figur 5 und Figur 6 dargestellt ist, oben vollständig und an den Seiten im oberen Bereich ab. Weiterhin steht die Abschirmung 52 in lateraler Richtung des Steckers 56 über diesen im Anschlussbereich des Steckers hervor, wodurch der Stecker 56 auch im vorderen Anschlussbereich vor Wasser geschützt ist.

Die Wasserableitvorrichtung 40 weist weiterhin einen Ablaufkanal 44 auf, welcher zwei Öffnungen 48 aufweist.

Wenn Regenwasser 94 in einem Spalt zwischen Rahmen und äußerer Verglasung 10 in die Isolierglasanordnung 2 eindringt, wird der Stecker 56 durch die Abschirmung 52 davor geschützt. Der Ablaufkanal 44 sorgt dafür, dass eingedrungenes Wasser durch die Öffnungen 48 nach außen bzw. in einen Außenbereich 96 der Isolieranordnung 2 abfließt.

In den Figuren 7 und 8 ist die Isolierglasanordnung 2, deren Schnitt A-A in Figur 5 dargestellt ist, in einer Frontalansicht bzw. perspektivischen Ansicht dargestellt. Die Isolierglasanordnung 2 weist einen Sonnenschutz- oder Verdunkelungsbehang 98 auf sowie die innere Verglasung 6 und äußere Verglasung 10. Dargestellt ist auch eine Abdeckung 60 für eine Akkukammer 38 (nicht dargestellt). Der Ablaufkanal 44 ist strömungsmäßig mit der Akkukammer 38 verbunden, sodass Wasser, bevor es sich in der Akkukammer 38 sammeln würde und den Akku 42 beschädigen würde, durch den Ablaufkanal 44 nach außen abfließt.

### Bezugszeichenliste

- 2: Isolierglasanordnung
- 6: innere Verglasung
- 10: äußere Verglasung
- 14: Rahmen
- 18: Zwischenraum
- 22: Randverbund
- 26: Warme Kante
- 30: Solarpanel
- 34: Solarpanel
- 38: Akkukammer
- 40: Wasserableitvorrichtung
- 42: Akku
- 44: Ablaufkanal
- 46: Antriebseinheit
- 48: Öffnung
- 50: Rolloeinheit
- 52: Abschirmung
- 54: Getriebeeinheit
- 56: Stecker
- 58: Antriebskette
- 60: Abdeckung
- 62: Wickelwelle
- 66: Umlenkrolle
- 70: Dichtung
- 74: Dichtung
- 78: Querbarren
- 82: Rahmeneinheit
- 90: Bolzen
- 92: Ausschnitt
- 94: Regenwasser
- 96: Außenbereich
- 98: Sonnenschutz- oder Verdunkelungsbehang

## Patentansprüche

1. Isolierglasanordnung (2) mit einer inneren Verglasung (6) und einer im Abstand davon angeordneten äußeren Verglasung (10), wobei zwischen innerer Verglasung (6) und der äußeren Verglasung (10) ein Randverbund (22) angeordnet ist, welcher die Breite eines vorzugsweise hermetisch abgedichteten, Zwischenraums (18) zwischen der inneren Verglasung (6) und der äußeren Verglasung (10) definiert,
und mit einem Rahmen (14), welcher beide Verglasungen (6, 10) von außen umfasst, und mit wenigstens einem Solarpanel (30, 34),
**dadurch gekennzeichnet, dass**
das jeweilige Solarpanel (30, 34) in dem Zwischenraum (18) zwischen der inneren Verglasung (6) und der äußeren Verglasung (10) angeordnet ist.

2. Isolierglasanordnung (2) nach Anspruch 1, **dadurch gekennzeichnet, dass** wenigstens ein Solarpanel (30) an der Innenseite der äußeren Verglasung (10) befestigt ist.

3. Isolierglasanordnung (2) nach Anspruch 1 oder 2, **dadurch gekennzeichnet, dass** wenigstens ein Solarpanel (34) auf dem Randverbund (22), insbesondere der unteren Seite des Randverbunds (22), angebracht ist.

4. Isolierglasanordnung (2) nach einem der Ansprüche 1 bis 3, **dadurch gekennzeichnet, dass** in einer in dem Rahmen (14) gebildeten Akkukammer (38) wenigstens ein mit dem jeweiligen Solarpanel (30, 34) elektrisch verbundener Akku (42) angeordnet ist.

5. Isolierglasanordnung (2) nach Anspruch 4, **dadurch gekennzeichnet, dass** der Akku (42) austauschbar in der Akkukammer (38) angeordnet ist.

6. Isolierglasanordnung (2) nach einem der Ansprüche 4 bis 5, umfassend eine Rolloeinheit (50) mit einem integrierten motorisch angetriebenen Sonnenschutz- oder Verdunkelungsbehang, wobei
• auf einer drehbaren Achse eine Wickelwelle (62) mit dem daran befestigten auf- und abwickelbaren Behang angeordnet ist,
• das freie Ende des Behangs mit einem Querbarren verbunden ist,
• der Querbarren mit seinen beiden Enden mit jeweils einem Mitnehmer verbunden ist, die über wenigstens eine Antriebskette (68) mit der drehbaren Wickelwelle (62) für eine synchrone Bewegung gekoppelt sind,
• eine elektromotorische Antriebseinheit (46) das Drehen der die Wickelwelle (62) antreibenden Achse und den gleichzeitigen Vorschub des Querbarrens in der einen oder anderen Richtung bewirkt.

7. Isolierglasanordnung (2) nach einem der Ansprüche 1 bis 6, umfassend eine Wasserableitvorrichtung (40) zur Ableitung von in die Isolierglasanordnung (2) eingetretenem Wasser.

8. Isolierglasanordnung (2) nach Anspruch 7, **dadurch gekennzeichnet, dass** die Wasserableitvorrichtung (40) wenigstens einen im Randverbund (22) und/oder im Rahmen (14) gebildeten Ablaufkanal (44) zur Abführung von Wasser nach außen umfasst.

9. Isolierglasanordnung (2) nach Anspruch 8, **dadurch gekennzeichnet, dass** der Ablaufkanal (44) eine Anzahl von strömungsmäßig miteinander verbundenen Öffnungen (48) umfasst.

10. Isolierglasanordnung (2) nach Anspruch 6 in Verbindung mit Anspruch 7, **dadurch gekennzeichnet, dass** die elektromotorische Antriebseinheit (46) einen Stecker (56) aufweist, wobei die Wasserableitvorrichtung (40) eine Abschirmung für den Stecker (56) umfasst, welche den Stecker (56) zur Ableitung von Wasser zumindest teilweise umgibt.

11. Isolierglasanordnung (2) nach Anspruch 10, wobei im montierten und anwendungsgemäßen Zustand die Oberseite und zumindest teilweise die Seiten des Steckers (56) von der Abschirmung (52) umgeben sind.

12. Isolierglasanordnung (2), mit einer inneren Verglasung (6) und einer im Abstand davon angeordneten äußeren Verglasung (10), wobei zwischen innerer Verglasung (6) und der äußeren Verglasung (10) ein Randverbund (22) angeordnet ist, welcher die Breite eines vorzugsweise hermetisch abgedichteten, Zwischenraums (18) zwischen der inneren Verglasung (6) und der äußeren Verglasung (10) definiert, und mit einem Rahmen (14), welcher beide Verglasungen (6, 10) von außen umfasst, weiterhin umfassend eine Rolloeinheit (50) mit einem integrierten motorisch angetriebenen Sonnenschutz- oder Verdunkelungsbehang, wobei
• auf einer drehbaren Achse eine Wickelwelle (62) mit dem daran befestigten auf- und abwickelbaren Behang angeordnet ist,
• das freie Ende des Behangs mit einem Querbarren verbunden ist,
• der Querbarren mit seinen beiden Enden mit jeweils einem Mitnehmer verbunden ist, die über wenigstens eine Antriebskette (68) mit der drehbaren Wickelwelle (62) für eine synchrone Bewegung gekoppelt sind,
• eine elektromotorische Antriebseinheit (46) das Drehen der die Wickelwelle (62) antreibenden Achse und den gleichzeitigen Vorschub des Querbarrens in der einen oder anderen Richtung bewirkt,
und wobei in einer in dem Rahmen (14) gebildeten Akkukammer (38) wenigstens ein mit dem jeweiligen Solarpanel (30, 34) elektrisch verbundener Akku (42) angeordnet ist, und wobei die Isolierglasanordnung (2) eine Wasserableitvorrichtung (40) zur Ableitung von in die Isolierglasanordnung (2) eingetretenem Wasser umfasst.

13. Isolierglasanordnung (2) nach Anspruch 12, **dadurch gekennzeichnet, dass** die Wasserableitvorrichtung (40) wenigstens einen im Randverbund (22) und/oder im Rahmen (14) gebildeten Ablaufkanal (44) zur Abführung von Wasser nach außen umfasst.

14. Isolierglasanordnung (2) nach Anspruch 13, **dadurch gekennzeichnet, dass** der Ablaufkanal (44) eine Anzahl von strömungsmäßig miteinander verbundenen Öffnungen (48) umfasst.

15. Isolierglasanordnung (2) nach einem der Ansprüche 12 bis 14, **dadurch gekennzeichnet, dass** die elektromotorische Antriebseinheit (46) einen Stecker (56) aufweist, wobei die Wasserableitvorrichtung (40) eine Abschirmung für den Stecker (56) umfasst, welche den Stecker (56) zur Ableitung von Wasser zumindest teilweise umgibt.
